# EUROPÄISCHE PATENTSCHRIFT

(11) **EP 2 233 401 B1**
(45) Veröffentlichungstag und Bekanntmachung des Hinweises auf die Patenterteilung: **27.11.2013**
(21) Anmeldenummer: 10003224.2
(22) Anmeldetag: 25.03.2010
(51) Int. Cl.: B65B 9/04, B65B 7/16, B65D 43/02, B65D 51/20

(54) **Verfahren zum Herstellen einer Verpackung und Verpackungsmaschine**
Method for producing a packaging and packaging machine
Procédé de fabrication d'une emballage et machine d'emballage

(30) Priorität: 27.03.2009 DE 102009015343
(43) Veröffentlichungstag der Anmeldung: 29.09.2010
(73) Patentinhaber: MULTIVAC Sepp Haggenmüller GmbH & Co KG, 87787 Wolfertschwenden (DE)
(72) Erfinder: Boekstegers, Hans-Joachim, 82319 Starnberg (DE); Sanchez, Jesus, 87490 Haldenwang (DE); Sparakowski, Helmut, 88459 Tannheim (DE)
(74) Vertreter: Grünecker, Kinkeldey, Stockmair & Schwanhäusser

(56) Entgegenhaltungen:
- EP-A1- 1 939 098
- WO-A1-96/15042
- DE-A1-102006 017 258
- US-A- 4 040 561
- US-A1- 2003 197 021

## Beschreibung

Die vorliegende Erfindung betrifft ein Verfahren zum Herstellen einer Verpackung und eine Verpackungsmaschine.

Für die Vermarktung von Waren wie z.B. Lebensmitteln werden diese häufig in Verpackungen verpackt, die eine hygienische und optisch ansprechende Darbietung erlauben.

Aus der DE 10 2006 017 258 A1 ist ein Verfahren zum Herstellen einer Verpackung bekannt, bei dem ein Behälter in einer Bahn eines ersten bahnförmigen Materials geformt wird, anschließend ein Deckel innerhalb einer Außenkontur der zu erzeugenden Verpackung auf den erzeugten Behälter aufgesiegelt wird und der Behälter entlang der Außenkontur der zu erzeugenden Verpackung und außerhalb des aufgesiegelten Deckels aus dem ersten bahnförmigen Material ausgetrennt wird.

Die DE 195 24 427 A1 beschreibt ein Verfahren und eine Vorrichtung zum Herstellen eines Getränkebehälters. Gegenüber der Ebene einer Folienbahn wird der Behälter nach unten tiefgezogen, bevor ein Deckel auf den Behälter augesetzt und mit ihm verrastet wird.

Die US 4,741,452 beschreibt eine Verpackung beispielsweise für Kuchen mit einem hohen, domartigen Deckel.

Es sind weiterhin beispielsweise aus der EP 1 939 098 A1 oder der DE 699 16 275 T2 Verpackungen bekannt, die einen so genannten Rollrand aufweisen und üblicherweise nach dem Befüllen auf einer Schalenverschließmaschine versiegelt werden. Es werden also bereits fertig hergestellte Schalen befüllt und anschließend versiegelt. Darüber hinaus werden derartige Verpackungen häufig mit einem ebenfalls außerhalb der Schalenverschließmaschine produzierten Stülpdeckel versehen, der die Wiederverschließbarkeit der Verpackungen nach dem Öffnen der aufgesiegelten Folie gewährleisten soll. Herkömmliche Stülpdeckel weisen jedoch lediglich einen sehr losen Sitz auf, so dass es bereits beim Transport der Verpackung häufig zum Ablösen des Stülpdeckels von der Verpackung kommt. Auch für den Verbraucher ist der lose Sitz des Stülpdeckels bei der Handhabung der Verpackung unvorteilhaft und störend.

Es ist die Aufgabe der vorliegenden Erfindung, ein verbessertes Verfahren zum Herstellen einer Verpackung sowie eine verbesserte Verpackungsmaschine bereitzustellen, die es ermöglichen, Verpackungen zu erzeugen, die sowohl höchsten Ansprüchen an die Handhabbarkeit und die Optik genügen, als auch auf eine kostengünstige Art hergestellt werden können.

Die Aufgabe wird durch ein Verfahren gemäß Anspruch 1 sowie durch eine Verpackungsmaschine gemäß Anspruch 7 gelöst. Weiterbildungen der Erfindung sind jeweils in den Unteransprüchen angegeben.

Mit dem erfindungsgemäßen Verfahren und der erfindungsgemäßen Verpackungsmaschine können Verpackungen erzeugt werden, die durch den festen Sitz der Stülpdeckel auf den Behältern komfortabel handhabbar sind und eine optisch ansprechend gestaltete Form aufweisen. Vorteilhafterweise wird der Stülpdeckel durch mehrere Siegelpunkte bzw. -streifen mit der Unterfolie, also mit dem zuvor tiefgezogenen Behälter, verbunden, um ein Ablösen des Stülpdeckels beim Transport zu verhindern. Diese verhältnismäßig kleinen Siegelflächen können durch den Verbraucher leicht abgelöst bzw. aufgebrochen werden. Die erfindungsgemäßen Noppen, die sowohl am Stülpdeckel als auch am Behälter vorgesehen sind, gewährleisten zudem eine sichere und akkurate Wiederverschließbarkeit der Verpackung.

Ein weiterer Vorteil des erfindungsgemäßen Verfahrens bzw. der Verpackungsmaschine ist, dass der Stülpdeckel direkt mittels der Verpackungsmaschine kosteneffizient produziert und aufgesetzt wird. Es ist somit keine weitere Maschine erforderlich, die den Stülpdeckel produziert und aufsetzt. Auch die beim herkömmlichen Verfahren auftretende Schnittstellen- und Übergabeproblematik von erzeugten Verpackungen und/oder Deckeln auf andere Verpackungsmaschinen entfällt hier.

Ferner besteht ein Vorteil darin, dass gegenüber Vorrichtungen und Verfahren, bei denen Deckel auf vorgefertigte Verpackungsmulden bzw. Behälter gesiegelt werden, ein exaktes Positionieren und Gruppieren der Behälter nicht erfolgen muss, da die Position der Behälter über die gesamte Bearbeitungsstrecke kontrolliert wird. Dadurch können die Verpackungen kostengünstig und auf kleinem Raum erzeugt werden.

Das Vereinzeln der Verpackungen erfolgt erst am Ende des Verpackungsprozesses und ein zuverlässiger Transport während des Verpackungsprozesses ist gewährleistet. Das Austrennen der Verpackungen aus dem bahnförmigen Material kann exakt und knapp an einer vorgegebenen individuell geformten Außenkontur erfolgen, wodurch optisch ansprechende und mechanisch stabile Verpackungen hergestellt werden können.

Weitere Merkmale und Zweckmäßigkeiten der Erfindung ergeben sich aus der Beschreibung von Ausführungsbeispielen anhand der beigefügten Zeichnungen. Von den Figuren zeigen:
- Fig. 1: eine schematische Seitenansicht einer Verpackungsmaschine;
- Fig. 2a: eine schematische perspektivische Ansicht eines nach dem erfindungs- gemäßen Verfahren erzeugten Behälters;
- Fig. 2b: eine schematische perspektivische Ansicht des Behälters mit einem ers- ten Deckel;
- Fig. 2c: eine schematische perspektivische Ansicht des Behälters mit dem ersten Deckel und einem zweiten Deckel;
- Fig. 3a: eine schematische Teilansicht des Randbereichs des Behälters und des ersten und zweiten Deckels in einer ersten Ausführungsform;
- Fig. 3b: eine schematische Teilansicht des Randbereichs des Behälters und des ersten und zweiten Deckels in einer zweiten Ausführungsform;
- Fig. 4: eine schematische Draufsicht einer Schneidstation.

Nachfolgend wird mit Bezug auf die beigefügten Figuren zunächst eine erste Ausführungsform der vorliegenden Erfindung beschrieben.

Fig. 1 zeigt die schematische Seitenansicht einer Verpackungsmaschine 100. Die Verpackungsmaschine 100 weist eine erste Formstation 1, eine erste Siegelstation 2, eine zweite Formstation 1', eine zweite Siegelstation 2', eine Querschneidevorrichtung 3 und eine Längsschneidevorrichtung 4 auf, die in dieser Reihenfolge in einer Transportrichtung R an einem Maschinenrahmen 5 angeordnet sind. Eingangsseitig befindet sich an dem Maschinenrahmen 5 eine erste Zuführrolle 6, von der ein erstes bahnförmiges Material 7 bzw. eine erste Folie abgerollt wird. Es ist eine zweite Zuführrolle 8 vorgesehen, von der ein zweites bahnförmiges Material 9 bzw. eine zweite Folie abgerollt wird. Ferner ist eine dritte Zuführrolle 8' vorgesehen, von der ein drittes bahnförmiges Material 9' bzw. eine dritte Folie abgerollt wird. Nach der ersten Siegelstation 2 ist eine erste Abführvorrichtung 10 in Form einer Rolle vorgesehen, auf der ein nach der ersten Siegelstation 2 verbleibendes Restfoliengitter 90 des zweiten bahnförmigen Materials 9 aufgerollt wird.

Im Bereich der ersten Siegelstation 2 ist weiterhin eine erste Transportvorrichtung 11 vorgesehen, mit der das zweite bahnförmige Material 9 in einem Hauptarbeitstakt in die erste Siegelstation 2 hinein transportiert wird, dort geschnitten wird und das Restfoliengitter 90 aus der ersten Siegelstation 2 heraus transportiert wird. Im Bereich der zweiten Siegelstation 2' ist eine zweite Transportvorrichtung 11' vorgesehen, mit der das dritte bahnförmige Material 9' in einem Hauptarbeitstakt in die zweite Siegelstation 2' hinein transportiert wird. Beide Transportvorrichtungen 11, 11' können zum Beispiel durch seitlich angeordnete Ketten oder Greifer oder durch Friktionswalzen realisiert werden. Ausgangsseitig ist an der Verpackungsmaschine 100 eine zweite Abführvorrichtung 12 in Form eines Transportbands vorgesehen, mit der fertige, vereinzelte Verpackungen abtransportiert werden. Ferner weist die Verpackungsmaschine 100 eine nicht dargestellte Vorschubvorrichtung auf, die das erste bahnförmige Material 7 seitlich ergreift und in dem Hauptarbeitstakt taktweise in der Transportrichtung R weiter transportiert. Die (nicht gezeigte) Vorschubvorrichtung kann z.B. durch seitlich angeordnete Transportketten, seitliche Greifer oder Funktionswalzen realisiert werden.

In der dargestellten Ausführungsform sind die erste Formstation 1 und die zweite Formstation 1' als Tiefziehstationen ausgebildet, in denen in dem ersten bahnförmigen Material 7 durch Tiefziehen in der ersten Formstation 1 Behälter 13 geformt werden bzw. in dem dritten bahnförmigen Material 9' durch Tiefziehen in der zweiten Formstation 1' zweite Deckel 14' geformt werden. Der Rand des Behälters 13 ist hierbei als so genannter Rollrand, also in einer nach oben bzw. oberhalb der Folienebene des ersten bahnförmigen Materials 7 abgewinkelten oder umgebogenen Form ausgebildet. Im vorliegenden Fall ist der Rollrand nach außen hin und in Richtung des Behälterbodens umgebogen. Dabei können die erste Formstation 1 bzw. die zweite Formstation 1' derart ausgebildet sein, dass in der Richtung senkrecht zu der Transportrichtung R, also in Fig. 1 in die Zeichenebene hinein bzw. aus ihr heraus, mehrere Behälter 13 nebeneinander gebildet werden. In Transportrichtung R hinter der ersten Formstation 1 ist eine nicht dargestellte Befüllstation vorgesehen, in der die in dem ersten bahnförmigen Material 7 geformten Behälter 13, beispielsweise mit Obst oder Gemüse, befüllt werden.

In der dargestellten Ausführungsform ist die erste Siegelstation 2 als kombinierte Siegel- und Deckelschneidstationen ausgebildet. Die erste Siegelstation 2 ist derart ausgebildet, dass aus dem zweiten bahnförmigen Material 9 erste Deckel 14 ausgeschnitten und auf einen umlaufenden oberen Rand der Behälter 13 aufgesiegelt werden. Es ist auch denkbar, dass bereits geformte und/oder geschnittene erste Deckel 14 zugeführt werden. Die zweite Siegelstation 2' ist derart ausgebildet, dass zweite Deckel 14' zusammen mit dem umgebenden dritten bahnförmigen Materials 9' durch eine integrierte (nicht gezeigte) Aufsetzstation auf die Behälter 13 aufgesetzt werden. Das erste, das zweite und das dritte bahnförmige Material 7, 9, 9' werden in der vorliegenden Ausführungsform jeweils durch Kunststofffolien gebildet. Die Siegelstationen 2, 2' sind ferner in bekannter Weise als geschlossene Kammern ausgebildet, in der die Atmosphäre in den Behältern 13 vor dem Versiegeln durch ein Austauschgas ersetzt wird, wie z.B. CO₂ als Schutzgas.

Die Querschneidevorrichtung 3 ist als eine Stanze ausgebildet, die das erste bahnförmige Material 7 zusammen mit dem dritten bahnförmigen Material 9' in einer Richtung quer zu der Transportrichtung R zwischen benachbarten Behältern 13 unterteilt. Dabei arbeitet die Querschneidevorrichtung 3 derart, dass das erste bahnförmige Material 7 nicht über die gesamte Bahnbreite geschnitten wird, sondern zumindest in einem Randbereich nicht durchtrennt wird. Darüber hinaus wird in dem in Fig. 4 gezeigten Ausführungsbeispiel auch ein Bereich in Transportrichtung R zwischen den Packungen nicht durchtrennt. Dies ermöglicht einen kontrollierten Weitertransport durch die (nicht gezeigte) Vorschubvorrichtung.

Die Längsschneidevorrichtung 4 ist beispielsweise als eine Messeranordnung ausgebildet, mit der das erste bahnförmige Material 7 zusammen mit dem dritten bahnförmigen Material 9' zwischen benachbarten Behältern 13 und am seitlichen Rand des ersten bahnförmigen Materials 7 durchtrennt wird, so dass hinter der Längsschneidevorrichtung 4 vereinzelte Verpackungen vorliegen, die aus dem ersten bahnförmigen Material 7 und dem dritten bahnförmigen Material 9' ausgetrennt sind (siehe auch Fig. 4). Alternativ kann auch die Schneidevorrichtung in der ersten Siegelstation 2 entfallen, so dass in der Querschneidevorrichtung 3 und der Längsschneidevorrichtung 4 das erste bahnförmige Material 7, das zweite bahnförmige Material 9 und das dritte bahnförmige Material 9' gleichzeitig durchtrennt werden. Außerdem kann statt der Quer- und Längsschneidung auch eine Komplettschneidung erfolgen.

Fig. 2a) zeigt den Behälter 13 in einer schematischen perspektivischen Ansicht. Die erste Formstation 1 ist derart ausgebildet, dass in den Wänden des Behälters 13 Riffelungen und im Boden des Behälters 13 Sicken bzw. Unebenheiten einformbar sind, um die Stabilität des Behälters 13 zu erhöhen. Die Riffelungen erstrecken sich hierbei auf jeder der vier Seitenwände des Behälters 13 vom Behälterboden zum Behälterrand. Die Sicken werden durch einzelne viereckige im Wesentlichen tortenstückförmige Ausnehmungen gebildet, die im Behälterboden eingeformt sind und in ihrer Gesamtheit eine ovale Form bilden. Den oberen Rand des Behälters 13 bildet im Wesentlichen ein umlaufender horizontaler erster Randabschnitt 20, ein sich daran anschließender im Wesentlichen vertikal ebenfalls umlaufender zweiter Randabschnitt 21 und ein im Wesentlichen horizontaler ebenfalls umlaufender dritter Randabschnitt 22. Diese drei Randabschnitte 20, 21, 22 bilden einen Rollrand des Behälters 13. In den zweiten Randabschnitt 21 sind erste Vorsprünge 16 bzw. erste Noppen 16 eingeformt.

Fig. 2b) zeigt zusätzlich zu dem Behälter 13 den ersten Deckel 14, der nach dem Befüllen der Behälter 13 aufgesiegelt wird. Es ist auch denkbar, dass die Verpackung bzw. das Produkt vor dem Versiegeln begast wird, um dessen Haltbarkeit zu erhöhen.

Fig. 2c) zeigt den Behälter 13, den ersten Deckel 14 und den zweiten Deckel 14'. Der Rand des zweiten Deckels 14' ist entsprechend der Randkontur des Behälters 13 geformt. Es ist zunächst ein im Wesentlichen horizontaler erster Randabschnitt 20' vorgesehen, an den sich ein im Wesentlichen vertikaler zweiter Randabschnitt 21' anschließt und an den sich wiederum ein im Wesentlichen horizontaler dritter Randabschnitt 22' anschließt, der in der Ebene des ursprünglich bahnförmigen Materials 9' des zweiten Deckels 14' verläuft. In den zweiten Randabschnitt 21' sind zweite Vorsprünge 17 bzw. zweite Noppen 17 eingeformt. Es ist auch denkbar dass in den zweiten Deckel 14' eine weitere nach außen offene Ausnehmung eingeformt wird, in die dann beispielsweise eine Gabel oder eine Salatsauce eingelegt werden kann. Fixiert würden diese z.B. durch Aufkleben eines Etiketts.

Die ersten Noppen 16 und die zweiten Noppen 17 wirken beim Aufsetzen des zweiten Deckels 14' auf den Behälter 13 zusammen und klemmen den zweiten Deckel 14' auf den Behälter 13. Auf diese Weise ist eine sichere und akkurate Wiederverschließbarkeit des Behälters 13 gewährleistet.

Fig. 3a) zeigt die Verbindung des Stülpdeckels 14' mit dem Behälter 13. Die ersten und die zweiten Noppen 16, 17 stehen im Eingriff. Durch das Kunststoffmaterial des Behälters 13 und des zweiten Deckels 14' ist der zweite Deckel 14' auch leicht ablösbar. Die ersten Noppen 16 und die zweiten Noppen 17 sind nach innen gerichtet.

Fig. 3b) zeigt eine zweite Ausführungsform der vorliegenden Erfindung. Die ersten Noppen 16 und die zweiten Noppen 17 sind nach außen gerichtet. Dies wird durch einen sich in Fig. 3b) nach oben erstreckenden Vorsprung des Behälters 13 und des zweiten Deckels 14' realisiert. Die Folienebene der bahnförmigen Materialien 7, 9, 9' verlaufen in Fig. 3a), 3b) unterhalb der Noppen 16, 17 horizontal nach links außen.

Fig. 4 zeigt die Querschneidevorrichtung 3 und die Längsschneidevorrichtung 4. Der Pfeil zeigt die Transportrichtung R der Verpackungen an. Weiterhin sind die Siegelstreifen gezeigt, mit denen der zweite Deckel 14' bzw. Stülpdeckel 14' auf dem Behälter 13 (siehe Fig. 1-2c)) teilweise gesiegelt wird. Sie dienen neben der Sicherung des zweiten Deckels 14' beim Transport bis zum Endverbraucher auch dem Originalitätsnachweis.

Die Arbeitsweise der oben beschriebenen Verpackungsmaschine 100 wird im Folgenden beschrieben.

Das erste bahnförmige Material 7 wird von der Zuführrolle 6 abgerollt und durch die (nicht gezeigte) Vorschubvorrichtung in die erste Formstation 1 transportiert. In der ersten Formstation 1 werden durch Tiefziehen die Behälter 13 in dem ersten bahnförmigen Material 7 gebildet. Die Behälter 13 werden dabei, wie in Fig. 2a)-c) gezeigt, so geformt, dass sie in ihrem umlaufenden Randbereich den horizontalen ersten Randabschnitt 20 aufweisen, an den sich in Umfangsrichtung außen der gegenüber der Folienebene des ersten bahnförmigen Materials 7 nach oben abgewinkelte bzw. umgebogene zweite Randabschnitt 21 anschließt, der im Wesentlichen vertikal verläuft, wie in Fig. 2a)-c) dargestellt ist. An den zweiten vertikalen Randabschnitt 21 schließt sich wiederum der dritte im Wesentlichen horizontal in der Folienebene des ersten bahnförmigen Materials 7 verlaufende Randabschnitt 22 an. Alle drei Randabschnitte 20, 21, 22 werden jeweils um den gesamten Behälter 13 herum geformt.

Die gebildeten Behälter 13 werden zusammen mit dem umgebenden Material des ersten bahnförmigen Materials 7 in einem Hauptarbeitstakt zu der (nicht gezeigten) Befüllstation weiter transportiert, in der sie mit der zu verpackenden Ware befüllt werden.

Anschließend werden die befüllten Behälter 13 zusammen mit dem sie umgebenden Material des ersten bahnförmigen Materials 7 in dem Hauptarbeitstakt durch die (nicht gezeigte) Vorschubvorrichtung in die erste Siegelstation 2 weiter transportiert. Synchronisiert mit dem Vorschub der befüllten Behälter 13 wird das zweite bahnförmige Material 9 durch die Transportvorrichtung 11 in dem Hauptarbeitstakt aktiv in die erste Siegelstation 2 transportiert. Dort werden dabei die Deckel 14 mit einer Stanze aus dem zweiten bahnförmigen Material 9 ausgeschnitten und durch Wärmezufuhr zwischen einem Siegeloberteil und einem Siegelunterteil mit dem Material der Behälter 13 gesiegelt. Die ersten Deckel 14 werden so aus dem zweiten bahnförmigen Material 9 ausgeschnitten, dass ihre Außenkontur innerhalb der durch den zweiten Randabschnitt 21 und den horizontalen Abschnitt 22 (siehe Fig. 2a)) definierten Außenkontur der Behälter 13 verläuft. Das nach dem Ausschneiden der ersten Deckel 14 verbleibende Restgitter 90 des zweiten bahnförmigen Materials 9 wird ausgangsseitig der ersten Siegelstation 2 auf die Abführrolle 10 aufgewickelt, so dass es entsorgt bzw. recycelt werden kann.

Die nun versiegelten bzw. auch befüllten und begasten Behälter 13 werden mit der (nicht gezeigten) Vorschubvorrichtung des ersten bahnförmigen Materials 7 in die zweite Siegelvorrichtung 2' weiter transportiert.

Das dritte bahnförmige Material 9' wird von der dritten Zuführrolle 8' abgerollt und durch eine weitere (nicht gezeigte) Vorschubvorrichtung in die zweite Formstation 1' transportiert. In der Formstation 1' werden durch Tiefziehen zweite Deckel 14' in dem dritten bahnförmigen Material 9' gebildet. Die zweiten Deckel 14' werden dabei in der in Fig. 2c) gezeigten Form derart gebildet, dass dessen Randabschnitte 20', 21', 22' den Randabschnitten 20, 21, 22 des Behälters 13 entsprechen. Der Rand des zweiten Deckels 14' ist dabei gegenüber der Folienebene des bahnförmigen Materials 9' nach oben abgewinkelt oder umgebogen.

Die gebildeten zweiten Deckel 14' werden zusammen mit dem umgebenden Material des dritten bahnförmigen Materials 9' in einem Hauptarbeitstakt mittels der zweiten Transportvorrichtung 11' in die zweite Siegelstation 2' weiter transportiert, in der sie durch die Aufsetzvorrichtung auf die Behälter 13 aufgesetzt werden. Darüber hinaus werden die zweiten Deckel 14' vor, beim oder nach dem Aufsetzen mit einer Stanze aus dem dritten bahnförmigen Material 9' ausgeschnitten und durch Wärmezufuhr zwischen einem Siegeloberteil und einem Siegelunterteil in Form von Siegelstreifen (siehe Fig. 4) teilweise mit dem zweiten bahnförmigen Material 9 gesiegelt. Der Stülpdeckel 14' verbleibt hierdurch auch bei einem Transport sicher auf dem Behälter 13. Ein Verbraucher kann die nicht durchgängigen Siegelstreifen leicht aufbrechen.

Nach der zweiten Siegelstation 2' werden die versiegelten und mit den zweiten Deckeln 14' sowie dem umgebenden dritten bahnförmigen Material 9' versehenen Behältern 13 mit der (nicht gezeigten) Vorschubvorrichtung des ersten bahnförmigen Materials 7 in die Querschneidevorrichtung 3 weiter transportiert, in der das erste bahnförmige Material 7 in der Richtung senkrecht zu der Transportrichtung R zwischen den Behältern durchtrennt wird (siehe auch Fig. 4).

Nach erfolgter Querschneidung und eventueller Ausbildung gerundeten Ecken werden die in der Transportrichtung R noch nicht geschnittenen Behälter 13 mit dem ersten bahnförmigen Material 7 zusammen mit dem dritten bahnförmigen Material 9' zu der Längsschneidevorrichtung 4 weiter transportiert. In der Längsschneidevorrichtung 4 wird das erste bahnförmige Material 7 zusammen mit dem dritten bahnförmigen Material 9' in der Transportrichtung R, also in der Längsrichtung, entlang der Außenkontur der Behälter 13 geschnitten. Die Behälter 13 bzw. die zweiten Deckel 14' sind nun vollständig aus dem ersten bahnförmigen Material 7 bzw. dem dritten bahnförmigen Material 9' ausgetrennt und werden als vereinzelte Verpackungen mittels der dritten Abführvorrichtung 12 abtransportiert.

Mit der beschriebenen Verpackungsmaschine 100 und dem beschriebenen Verfahren können die in Fig. 2a) bis Fig. 3a) gezeigten Verpackungen hergestellt werden. Wie in Fig. 2a) bis 2c) zu erkennen ist, weist die erzeugte Verpackung einen optisch ansprechenden, nach unten abgewinkelten bzw. abgerundeten zweiten Randabschnitt 21 auf.

Mit der beschriebenen Verpackungsmaschine 100 ist es möglich, optisch ansprechende Verpackungen mit abgewinkelten bzw. umgebogenen Rändern auf einer Tiefziehmaschine herzustellen, bei der sowohl die Behälter 13, die ersten Deckel 14 als auch die zweiten Deckel 14' innerhalb einer kurzen Arbeitsstrecke gefertigt und miteinander gesiegelt werden können. Ferner wird während des gesamten Verfahrens nicht die Kontrolle über die Behälter 13 aufgegeben, da diese bis zu dem letzten Verfahrensschritt mit dem ersten bahnförmigen Material 7 mitgeführt werden. Es können somit auf einer Kosten sparenden Tiefziehmaschine effizient Verpackungen mit Formgebungen hergestellt werden, die bislang nur mit aufwändigeren und teureren Verfahren erzeugt werden konnten.

Der Transport des zweiten und dritten bahnförmigen Materials 9, 9' mittels den Transportvorrichtungen 11, 11' hat den Vorteil, dass die Zuführung des zweiten und dritten bahnförmigen Materials 9, 9' über die Behälter 13 exakt erfolgen kann und das verbleibende Restfoliengitter 90 zuverlässig aus der ersten Siegelstation 2, abtransportiert werden kann.

Abwandlungen der beschriebenen Ausführungsform sind möglich. Beispielsweise können die Querschneidevorrichtung 3 und die Längsschneidevorrichtung 4 zu einer einzigen Schneidestation zusammengefasst werden, bei der die Behälter 13 zusammen mit den zweiten Deckeln 14' z.B. mit einer Stanze ringsum entlang ihrer Außenkontur aus dem ersten bahnförmigen Material 7 bzw. aus dem dritten bahnförmigen Material 9' ausgeschnitten werden.

Es können in einem Arbeitsgang auch jeweils mehrere Verpackungen nebeneinander und hintereinander in der Transportrichtung R verarbeitet werden.

Es ist auch denkbar, dass das zweite bahnförmige Material eine so genannte Skinfolie ist, die nicht in der ersten Siegelstation geschnitten wird, sondern mit dem ersten bahnförmigen Material weitertransportiert wird. Die Schneidung kann auch außerhalb der Packung bzw. am Packungsrand erfolgen. Die so genannte Skinfolie ist dünn ausgebildet und legt sich an das zu verpackende Produkt und auch an den Stülpdeckel bzw. die Wiederverschließnoppen an.

Weiterhin ist es denkbar, dass das zweite bahnförmige Material nicht vorhanden ist und der Stülpdeckel nicht nur durch eine Punktsiegelung an den Behälter geheftet wird, sondern umlaufend gesiegelt wird, um die Verpackung zu verschließen. Der Stülpdeckel kann als Wiederverschließdeckel dienen.

## Patentansprüche

1. Verfahren zum Herstellen einer Verpackung mit den Schritten:
Formen eines Behälters (13) in einer Bahn eines ersten bahnförmigen Materials (7) durch Tiefziehen;
Ausschneiden eines ersten Deckels (14) aus einer Bahn eines zweiten bahnförmigen Materials (9);
Aufsiegeln des ersten Deckels (14) auf den Behälter (13);
Formen eines zweiten Deckels (14') in einer Bahn eines dritten bahnförmigen Materials (9') durch Tiefziehen;
Aufsetzen des zweiten Deckels (14') auf den Behälter (13); und
daran anschließendes Austrennen des Behälters (13) aus dem ersten bahnförmigen Material (7),
wobei der Rand (20, 21, 22) des Behälters (13) und der Rand (20', 21', 22') des zweiten Deckels (14') in einer gegenüber der Folienebene des jeweiligen bahnförmigen Materials nach oben abgewinkelten oder umgebogenen Form geformt werden,
wobei der erste Deckel (14) derart aus dem zweiten bahnförmigen Material (9) ausgeschnitten wird, dass seine Außenkontur innerhalb der Außenkontur des Behälters (13) verläuft,
und wobei der zweite Deckel (14') mittels nicht-durchgängiger Siegelstreifen teilweise auf den Behälter (13) aufgesiegelt wird.

2. Verfahren gemäß Anspruch 1, **dadurch gekennzeichnet, dass** die Außenkontur des Behälters (13) durch einen gegenüber der Folienebene des ersten bahnförmigen Materials (7) nach oben abgewinkelten oder umgebogenen Randabschnitt (21) und einen sich daran anschließenden, in der Folienebene des ersten bahnförmigen Materials (7) verlaufenden Randabschnitt (22) definiert ist.

3. Verfahren gemäß einem der vorangehenden Ansprüche, **dadurch gekennzeichnet, dass** der Rand (20, 21, 22) des Behälters (13) derart geformt wird, dass er dem Rand (20', 21', 22') des Deckels (14') entspricht und den Deckel (14') aufnehmen kann:

4. Verfahren gemäß einem der vorangehenden Ansprüche, **dadurch gekennzeichnet, dass** zur Wiederverschließbarkeit des Behälters (13) in den Behälter (13) erste Vorsprünge (16) und in den zweiten Deckel (14') zweite Vorsprünge (17) eingeformt werden, wobei die ersten und die zweiten Vorsprünge (16, 17) bzgl. dem Behälter (13) vorzugsweise beide nach innen und/oder beide nach außen gerichtet eingeformt werden.

5. Verfahren gemäß einem der vorangehenden Ansprüche, **dadurch gekennzeichnet, dass** ein bereits zugeschnittener zweiter Deckel (14') aufgesetzt wird.

6. Verpackungsmaschine mit
einer ersten Formstation (1) zum Formen von Behältern (13) in einem ersten bahnförmigen Material (7) durch Tiefziehen,
einer ersten Siegelstation (2) zum Siegeln eines ersten Deckels (14) aus einem zweiten bahnförmigen Material (9) auf den Behälter (13);
einer zweiten Formstation (1') zum Formen von zweiten Deckeln (14') in einem dritten bahnförmigen Material (9') durch Tiefziehen,
einer Aufsetzstation zum Aufsetzen von den zweiten Deckeln (14') auf die Behälter (13), einer Schneidestation (3, 4), die derart ausgebildet ist, dass die Behälter (13) entlang der Außenkontur der zu erzeugenden Verpackung aus dem ersten bahnförmigen Material (7) austrennbar sind,
wobei der Rand (20, 21, 22) des Behälters (13) und der Rand (20', 21', 22') des Deckels (14') in einer gegenüber der Folienebene des jeweiligen bahnförmigen Materials nach oben abgewinkelten oder umgebogenen Form formbar sind,
wobei eine Deckelschneidstation vorgesehen ist, die derart ausgebildet ist, dass das Ausschneiden der ersten Deckel (14) aus dem zweiten bahnförmigen Material (9) vor dem Aufsiegeln und innerhalb der Außenkontur der Behälter (13) erfolgt,
wobei ferner eine erste Siegelstation (2) und eine zweite Siegelstation (2') vorgesehen sind und die zweite Siegelstation (2') dazu ausgebildet ist, die zweiten Deckel (14') mittels nicht-durchgängiger Siegelstreifen teilweise auf die Behälter (13) aufzusiegeln.

7. Verpackungsmaschine gemäß Anspruch 6, **dadurch gekennzeichnet, dass** zur Wiederverschließbarkeit des Behälters (13) in den Behälter (13) und in den zweiten Deckel (14') Vorsprünge (16, 17) eingeformt sind, wobei die Vorsprünge (16, 17) vorzugsweise beide nach innen und/oder außen gerichtet sind.

8. Verpackungsmaschine gemäß einem der Ansprüche 6 oder 7, **dadurch gekennzeichnet, dass** die Aufsetzstation derart ausgebildet ist, dass das Ausschneiden des zweiten Deckels (14') vor dem Aufsetzen erfolgt.

9. Verpackungsmaschine gemäß einem der Ansprüche 6 bis 8, **dadurch gekennzeichnet, dass** eine Abführvorrichtung (10) zum Aufnehmen eines verbleibenden Restgitters (90) des zweiten und/oder dritten bahnförmigen Materials (9, 9') hinter der ersten. Siegelstation (2) vorgesehen ist.

## Claims

1. Method for manufacturing a package, comprising the steps of:
forming a container (13) in a web of a first web-like material (7) by deep-drawing,
cutting a first lid (14) from a web of a second web-like material (9);
sealing the first lid (14) onto the container (13);
forming a second lid (14') in a web of a third web-like material (9') by deep-drawing;
placing the second lid (14') onto the container (13); and
subsequently separating the container (13) from the first web-like material (7),
wherein the edge (20,21,22) of the container (13) and the edge (20',21',22') of the second lid (14') are formed in a shape angled or bent upwards with respect to the foil plane of the respective web-like material,
wherein the first lid (14) is cut from the second web-like material (9) so that its outer contour stays within the outer contour of the container (13),
and wherein the second lid (14') is partially sealed onto the container (13) by non-continuous sealing strips.

2. Method according to claim 1, **characterized in that** the outer contour of the container (13) is defined by an edge section (21) which is upwardly angled or bent with respect to the foil plane of the first web-like material (7), and by an edge section (22) which is contiguous to the edge section (21) and extends in the foil plane of the first web-like material (7).

3. Method according to any of the preceding claims, **characterized in that** the edge (20,21,22) of the container (13) is formed such that it corresponds to the edge (20', 21', 22') of the lid (14') and can receive the lid (14').

4. Method according to any of the preceding claims, **characterized in that** for the reclosability of the container (13), first projections (16) are formed into the container (13), and second projections (17) are formed into the second lid (14'), wherein the first and second projections (16,17) are preferably both formed to be directed inwards and/or both formed to be directed outwards with respect to the container (13).

5. Method according to any of the preceding claims, **characterized in that** a second lid (14') already cut to size is placed on.

6. Packaging machine having
a first forming station (1) for forming containers (13) in a first web-like material (7) by deep-drawing,
a first sealing station (2) for sealing a first lid (14) from a second web-like material (9) onto the container (13);
a second forming station (1') for forming second lids (14') in a third web-like material (9') by deep-drawing,
a placing-on station for placing the second lids (14') onto the container (13),
a cutting station (3,4) which is designed such that the containers (13) can be separated from the first web-like material (7) along the outer contour of the package to be produced, wherein the edge (20,21,22) of the container (13) and the edge (20',21',22') of the lid (14') can be formed in a shape angled or bent upwards with respect to the foil plane of the respective web-like material,
wherein a lid cutting station is provided and configured so that the cutting out of the first lids (14) from the second web-like material (9) is accomplished before the sealing and within an outer contour of the containers (13),
and wherein further a first sealing station (2) and a second sealing station (2') are provided and the second sealing station (2') is configured to seal the second lids (14') partially onto the containers (13) by means of non-continuous sealing strips.

7. Packaging machined according to claim 6, **characterized in that** projections (16,17) are formed in the container (13) and in the second lid bracket (14') for the reclosability of the container (13), the projections (16,17) being preferably both directed inwards and/or outwards.

8. Packaging machine according to any of claims 6 or 7, **characterized in that** the placing-on station is configured such that the cutting out of the second lid (14') is accomplished before it is placed on.

9. Packaging machine according to any of claims 6 to 8, **characterized in that** a discharge means (10) for receiving a remaining residual skeleton (90) of the second and/or third web-like material (9,9') is provided downstream of the first sealing station (2).

## Revendications

1. Procédé de fabrication d'un emballage, comprenant les étapes :
de formation d'un récipient (13) dans une bande d'un premier matériau en forme de bande (7) par emboutissage ;
de découpe d'un premier couvercle (14) dans une bande d'un deuxième matériau en forme de bande (9) ;
de scellage du premier couvercle (14) sur le récipient (13) ;
de formation d'un deuxième couvercle (14') dans une bande d'un troisième matériau en forme de bande (9') par emboutissage ;
de pose du deuxième couvercle (14') sur le récipient (13) ; et
de séparation subséquente du récipient (13) à partir du premier matériau en forme de bande (7),
dans lequel le bord (20, 21, 22) du récipient (13) et le bord (20', 21', 22') du deuxième couvercle (14') sont conformés selon une forme pliée ou incurvée vers le haut par rapport au plan de film du matériau en forme de bande respectif,
dans lequel le premier couvercle (14) est découpé dans le deuxième matériau en forme de bande (9) de telle sorte que son contour externe passe à l'intérieur du contour externe du récipient (13),
et dans lequel le deuxième couvercle (14') est scellé sur le récipient (13) à l'aide de languettes de scellage discontinues.

2. Procédé selon la revendication 1, **caractérisé en ce que** le contour externe du récipient (13) est défini par une section de bord (21) pliée ou incurvée vers le haut par rapport au plan de film du premier matériau en forme de bande (7) et par une section de bord (22) qui s'y joint et s'étend dans le plan de film du premier matériau en forme de bande (7).

3. Procédé selon l'une des revendications précédentes, **caractérisé en ce que** le bord (20, 21, 22) du récipient (13) est conformé de telle sorte qu'il correspond au bord (20', 21', 22') du couvercle (14') et peut recevoir le couvercle (14').

4. Procédé selon l'une des revendications précédentes, **caractérisé en ce que** sont formées des premières projections (16) dans le récipient (13) et des deuxièmes projections (17) dans le deuxième couvercle (14') pour permettre une fermeture répétée du récipient (13), dans lequel les premières et deuxièmes projections (16, 17) sont formés préférablement toutes deux vers l'intérieur et/ou toutes deux vers l'extérieur par rapport au récipient (13).

5. Procédé selon l'une des revendications précédentes, **caractérisé en ce qu'**un deuxième couvercle (14') déjà découpé est posé.

6. Machine d'emballage comportant
une première station de formage (1) pour former des récipients (13) dans un premier matériau en forme de bande (7) par emboutissage ;
une première station de scellage (2) pour sceller un premier couvercle (14) constitué dans un deuxième matériau en forme de bande (9) sur le récipient (13) ;
une deuxième station de formage (1') pour former un deuxième couvercle (14') à partir d'un troisième matériau en forme de bande (9') par emboutissage ;
une station de pose pour poser le deuxième couvercle (14') sur le récipient (13),
une station de découpe (3, 4) constituée de telle sorte que les récipients (13) peuvent être séparés à partir du premier matériau en forme de bande (7) le long du contour externe de l'emballage à produire,
dans laquelle le bord (20, 21, 22) du récipient (13) et le bord (20', 21', 22') du couvercle (14') sont conformés selon une forme pliée ou incurvée vers le haut par rapport au plan de film du matériau en forme de bande respectif,
dans laquelle une station de découpe de couvercle est pourvue, qui est constituée de telle sorte que la découpe du premier couvercle (14) à partir du deuxième matériau en forme de bande (9) s'effectue avant le scellage et à l'intérieur du contour externe du récipient (13),
dans laquelle en outre une première station de scellage (2) et une deuxième station de scellage (2') sont pourvues, et la deuxième station de scellage (2') est constituée pour sceller partiellement le deuxième couvercle (14') sur le récipient (13) à l'aide de languettes de scellage discontinues.

7. Machine d'emballage selon la revendication 6, **caractérisée en ce que** sont formées des projections (16, 17) dans le récipient (13) et dans le deuxième couvercle (14') pour permettre une fermeture répétée du récipient (13), dans laquelle les projections (16, 17) sont préférablement toutes deux dirigées vers l'intérieur et/ou vers l'extérieur.

8. Machine d'emballage selon l'une des revendications 6 ou 7, **caractérisée en ce que** la station de pose est constituée de telle sorte que la découpe du deuxième couvercle (14') se produit avant la pose.

9. Machine d'emballage selon l'une des revendications 6 à 8, **caractérisée en ce qu'**un dispositif d'enlèvement (10) pour enlever une grille résiduelle restante (90) du deuxième et/ou du troisième matériau en forme de bande (9, 9') est pourvu après la première station de scellage (2).
